# EUROPÄISCHE PATENTSCHRIFT

(11) **EP 0 912 412 B1**
(45) Veröffentlichungstag und Bekanntmachung des Hinweises auf die Patenterteilung: **26.07.2000**
(21) Anmeldenummer: 96910157.5
(22) Anmeldetag: 06.05.1996
(51) Int. Cl.: B65D 41/34

(54) **SCHRAUBKAPPE**
SCREW CAP
BOUCHON FILETE

(43) Veröffentlichungstag der Anmeldung: 06.05.1999
(73) Patentinhaber: Hoffmann Neopac AG, 3602 Thun (CH)
(72) Erfinder: JORDI, Hans, Ulrich, 3672 Oberdiessbach (CH)
(74) Vertreter: Blum, Rudolf Emil Ernst
(86) Internationale Anmeldenummer: IB9600405
(87) Internationale Veröffentlichungsnummer: WO9742092

(56) Entgegenhaltungen:
- DE-A- 2 150 709
- DE-A- 2 243 220
- DE-A- 2 910 178
- DE-A- 3 202 226
- DE-A- 3 233 806
- GB-A- 2 163 413
- US-A- 3 874 540

## Beschreibung

### Die vorliegende Erfindung betrifft eine

Schraubkappe zum Verschliessen eines Behälters, welche Schraubkappe einen Schraubkappenkörper und eine Garantiebandeinrichtung mit einem umlaufenden Bandabschnitt und eine mit derselben verbundene Aufreisslasche aufweist, welcher Bandabschnitt bei seiner Innenseite innere Arretierglieder mit jeweils einer Auflauframpe und einer Arretierfläche enthält, welcher Behälter bei seiner Mündung entlang seinem Aussenumfang verlaufend angeordnete, bei verschlossenem Behälter mit den inneren Arretierglieder kämmende äussere Arretierglieder aufweist, und welcher Bandabschnitt über erste Sollbruchstege mit dem Schraubkappenkörper verbunden ist.

Das erstmalige Verschliessen solcher Behälter um ein Einrasten der Arretierglieder zu erzielen, erfolgt durch eine Schraubbewegung zwischen der Schraubkappe und dem Behälter. Beim Erreichen des Gewindeeingriffes beginnen die zahnförmigen Arretierglieder der Schraubkappe und des Behälters übereinander zu gleiten, wobei die Arretierglieder über ihre Auflauframpen hinweg in die Arretierstellung gleiten, bzw. schnappen und eine Bewegung in Oeffnungsrichtung durch ein gegenseitiges Anliegen von Arretierflächen der Arretierglieder verhindert wird.

Die Arretierglieder der Schraubkappe sind auf einem Garantieband angeordnet, welches zum Oeffnen des Behälters vom Körper der Schraubkappe weggerissen wird. Dazu ist das Garantieband über Stege mit dem Körper der Schraubkappe verbunden, welche Stege beim Abreissen des Garantiebandes von der Schraubkappe durch die Krafteinwirkung des Benutzers zerbrochen werden.

Wenn bei der Zudrehbewegung die Arretierglieder zum Einrasten übereinandergleiten, kommt es zwangsweise zu Ausweichbewegungen dieser Arretierglieder. Währenddem insbesondere im Fall von Kunststoff elastische Verformungen bei Arretiergliedern der genannten Art auftreten, können auch bleibende plastische Verformungen vorkommen. Umgekehrt, falls ein verhältnismässig weicher, d.h. elastischer Werkstoff verwendet wird, besteht die Gefahr, dass die Arretierung zwischen den Arretiergliedern nicht sicher ist, weil die Arretierglieder bei einer unerlaubten Aufdrehbewegung ebenfalls elastisch ausweichen können und damit die Schraubkappe freigeben.

Behälter, insbesondere zusammendrückbare Behälter und Tuben, die zum Abgeben von z.B. Augentropfen oder Nasentropfen bestimmt sind, weisen ein langgestrecktes Ausgussstück, eine Tülle, auf. Bei der Herstellung solcher Behälter mittels z.B. einem Spritzgussverfahren, ist die Tülle vorerst bei ihrer Spitze verschlossen und um die Ausgussöffnung bei der Spitze freizugeben, wird die Spitze der Tülle durch ein Messer abgetrennt. Damit ergibt sich bei der Ausgussöffnung der Tülle eine scharfe Kante, die zu Verletzungen führen kann. Diese Kante ist bisher unter anderem durch Hitzeeinwirkung abgerundet worden, wobei die Gefahr besteht, dass der Durchtritt bei der Ausgussöffnung zu sehr verengt oder sogar zugeschmolzen wird.

Die DE-A-22 43 220 offenbart einen Flaschenverschluss, der aus einer Verschlusskappe aus Kunststoff besteht, die Arretierglieder aufweist, die über Federglieder mit den Sollbruchstegen in Verbindung stehen. Diese Verschlusskappe weist jedoch keine Garantiebandeinrichtung auf, die weitere Sollbruchstege mit einer kleineren Bruchfestigkeit als die erstgenannten Sollbruchstege enthält, welche weiteren Sollbruchstege zudem über weitere Federglieder mit dem die Arretierglieder enthaltenden Abschnitt der Verschlusskappe in Verbindung stehen.

Ziel der Erfindung ist eine Schraubkappe mit einer Garantiebandeinrichtung zu schaffen, bei welcher beim Zuschrauben der Schraubkappe mit angebrachtem Garantieband die Möglichkeit einer plastischen Verformung der Arretierglieder nicht besteht und dennoch ein sicheres Arretieren der Schraubkappe auf dem Behälter sichergestellt ist.

Ein weiteres Ziel ist eine solche Schraubkappe zu schaffen, mittels welcher eine verletzungsgefährdende Kante bei der Ausgussöffnung der Tülle behoben werden kann.

Die erfindungsgemässe Schraubkappe ist durch die Merkmale des Patentanspruchs 1 gekennzeichnet. Vorteilhafte Ausbildungen ergeben sich aus den abhängen Ansprüchen.

Nachfolgend wird der Erfindungsgegenstand anhand der Zeichnungen beispielsweise näher erläutert. Es zeigt:
Figur 1 eine Ansicht von unten auf die Schraubkappe nach Figur 2,
Figur 2 eine Schraubkappe, teils im Schnitt und teils in einer Seitenansicht gezeichnet,
Figur 3 eine Ansicht von oben auf den in Figur 4 gezeigten oberen Teil eines Behälters, und
Figur 4 den oberen Teil eines Behälters, teils im Schnitt und teils in einer Seitenansicht gezeichnet.

Die in den Figuren 1 und 2 gezeigte Schraubkappe 1 weist einen Schraubkappenkörper 3 auf, der mit einer Garantiebandeinrichtung ausgerüstet ist, welche als die hauptsächlichsten Teile einen umlaufenden Bandabschnitt 4 und eine mit dem Bandabschnitt 4 verbundene Aufreisslasche 5 enthält. Diese Teile sind aus einem geeigneten Kunststoff hergestellt.

Entlang dem umlaufenden Bandabschnitt 4 sind gegen innen vorspringende, keilförmige Arretierglieder 6 ausgebildet. Jedes Arretierglied 6 weist eine Auflauframpe 7 und eine Arretierfläche 8 auf.

Der Bandabschnitt 4 ist in abwechslungsweise angeordnete kreisbogenförmige Abschnitte 14 und U-förmige Abschnitte 15 aufgeteilt, wobei die Schenkel der U-Form gegen das Innere der Schraubkappe 1 weisen. Insbesondere weist jeder U-förmige Abschnitt 15 einen ersten Schenkel 16 und einen zweiten Schenkel 17 auf, welche Schenkel 16, 17 über einen Basisabschnitt 18 miteinander in Verbindung stehen.

Der umlaufende Bandabschnitt 4 des Garantiebandes ist über erste Sollbruchstege 10 mit dem Schraubkappenkörper 3 verbunden. Wie allgemein bekannt ist, sind diese ersten Sollbruchstege 10 schwächer als der Bandabschnitt 4 ausgebildet, so dass bei einer Krafteinwirkung diese Sollbruchstege 10 und nicht etwa der Bandabschnitt 4 reissen. Aus der Figur 1 ist ersichtlich, dass grundsätzlich der zweite Schenkel 17 jedes U-förmigen Bandabschnittes 15 über einen solchen Sollbruchsteg 10 mit dem Schraubkappenkörper 3 verbunden ist.

Die Aufreisslasche 5 verläuft entlang der äusseren Seite des Bandabschnittes 4. Bei einem Ende ist sie zum erleichterten Erfassen durch einen gezahnten Abschnitt 28 strukturiert ausgebildet. Beim entgegengesetzten Ende ist die Aufreisslasche 5 über ein starres Uebergangsstück 19 mit dem Bandabschnitt 4 verbunden, insbesondere mit dem ersten Schenkel 16 des betreffenden U-förmigen Abschnittes 15. Weiter ist ersichtlich, dass das starre Uebergangsstück 19 mit dem anliegenden kreisbogenförmigen Abschnitt 14 einen spitzen Winkel einschliesst, so dass eine Aufreisskerbe 29 gebildet ist.

Die Aufreisslasche 5 ist weiter über weitere Sollbruchstege 12 mit einigen der U-förmigen Abschnitte 15 verbunden, welche weiteren Sollbruchstege 12 insbesondere mit jeweils einem Basisabschnitt 18 des U-förmigen Abschnittes 15 verbunden ist.

Die weiteren Sollbruchstege 12 sind schwächer als die ersten Sollbruchstege 10 ausgebildet, so dass bei einer Krafteinwirkung auf die Aufreisslasche 5 und den Bandabschnitt 4 die weiteren Sollbruchstege 12 vor den ersten Sollbruchstegen 10 reissen.

Die inneren Arretierglieder 6 sind nun nicht starr, sondern elastisch ausweichbar angeordnet. Insbesondere erstreckt sich zwischen jedem inneren Arretierglied 6 und dem, in der Figur 1 im Gegenuhrzeigersinn gesehen, benachbarten ersten Sollbruchsteg 10 ein von einem Teil des Bandabschnittes 4 gebildetes erstes Federglied 11. Ein weiteres Federglied 13 zwischen einem jeweiligen inneren Arretierglied 6 und dem im Uhrzeigersinn gesehen benachbarten weiteren Sollbruchsteg 12 und auch ersten Sollbruchsteg 10 ist durch einen Teil des Basisabschnittes 18 des anliegenden U-förmigen Abschnittes 15 gebildet.

Es ist somit ersichtlich, dass die inneren Arretierglieder 6 elastisch gegen aussen ausweichen können.

Es wird nun auf die Figur 2 der Zeichnungen verwiesen. Der Schraubkappenkörper 3 der Schraubkappe 1 weist eine Innenwand 20 und eine Aussenwand 21 auf. Zur erleichterten Betätigung des Schraubkappenkörpers 3, d.h. rotieren, ist seine Aussenwand 21 geriffelt ausgebildet, wie mit der Bezugsziffer 30 angedeutet ist. Beim unteren Teil der Innenwand 20 ist ein Innengewinde 31 vorhanden.

Beim oberen Ende des Schraubkappenkörpers 3 ragt ein Zapfen 22 in den Innenraum des Schraubkappenkörpers 3. Damit ist im Zenith des Schraubkappenkörpers 3 ein Ringraum 24 gebildet, der einerseits durch die Umfangswand 23 des Zapfens 22 und andererseits durch einen Abschnitt der Innenwand 20 umschrieben ist. Diese Innenwand 20 weist bei ihrem oberen Ende einen gegen den Zapfen 22 hin gekrümmten Abschnitt 25 auf. An diesem gekrümmten Abschnitt 25 schliesst ein geradliniger Flächenabschnitt 26 an, wobei die Abschnitte 25 und 26 bei ihrer Uebergangsstelle 27 miteinander einen mindestens annähernd rechten Winkel einschliessen.

Der Vollständigkeit halber sind noch Zähne 32 gezeichnet. Diese Zähne 32 dienen zur Aufnahme eines Werkzeuges beim Entformen, mittels welchem Werkzeug die Schraubkappe 1 rotiert wird, um aus dem Gewinde der jeweiligen Gussform herausgeschraubt zu werden.

Es wird nun auf die Figuren 3 und 4 hingewiesen, in welchen ein Teil des Behälters 2 dargestellt ist. Dieser Behälter 2 ist beispielsweise zur Aufnahme von Augentropfen bestimmt, aus einem zweckdienlichen Kunststoff hergestellt und zur Abgabe der Augentropfen zusammendrückbar ausgebildet.

Der Behälterhals ist von äusseren Arretiergliedern 9 umringt, die als Gegenstücke zu den inneren Arretiergliedern 6 der Schraubkappe 1 ausgebildet sind und folglich ebenfalls eine Auflauframpe 33 und eine Arretierfläche 34 aufweisen. Oberhalb der Arretierglieder 9 ist ein Aussengewinde 35 vorhanden, welches schliesslich von der Abgabetülle 36 gefolgt ist.

Zum Verschliessen des Behälters 2 wird die Schraubkappe 1 auf die Tülle 36 aufgesetzt und aufgeschraubt. Gegen das Ende der Aufschraubbewegung beginnen die Auflauframpen 7 der Arretierglieder 6 des Bandabschnittes 4 auf den Auflauframpen 33 der Arretierglieder 9 des Behälters 2 aufzulaufen. Weil nun die Arretierglieder 6 aufgrund der Federglieder 11 und 13 federelastisch ausweichen können, ist eine plastische Verformung sowohl der Arretierglieder 6 als auch der Arretierglieder 9 ausgeschlossen, wobei vermerkt werden muss, dass offensichtlich auch die Arretierglieder 6 und 9 in sich eine gewisse Elastizität aufweisen.

Ist die Schraubkappe 1 vollständig aufgeschraubt, lässt sie sich nicht zurückschrauben, weil eine solche Drehbewegung durch die aufeinanderliegenden Arretierflächen 8 und 34 des umlaufenden Bandabschnittes 4 der Schraubkappe bzw. des Behälters 2 verunmöglicht ist.

Zum Entfernen der Schraubkappe 1 vom Behälter 2 um denselben zu öffnen, wird die Aufreisslasche 5 beim gezahnten Abschnitt 28 erfasst und weggehoben. Dabei reissen die weiteren Sollbruchstege 12. Da diese schwächer als die ersten Sollbruchstege 10 ausgebildet sind, werden letztere vorerst durch die Aufreisskraft nicht beeinflusst. Sind alle, im gezeichneten Ausführungsbeispiel drei, weiteren Sollbruchstege 12 gerissen, beginnt durch ein fortgesetztes Ziehen an der Aufreisslasche 5 das starre Uebergangsstück 19 nach aussen, d.h. basiert auf der Figur 1 im Uhrzeigersinn, zu schwenken. Bei der Aufreisskerbe 29 wird nun der Verbindungsbereich zwischen dem ersten Schenkel 16 und dem dortigen Bandabschnitt aufgerissen. Durch ein weitergeführtes Wegreissen der Aufreisslasche 5 werden die ersten Sollbruchstege 10 aufeinanderfolgend zerrissen und schlussendlich kann das gesamte Garantieband, d.h. Bandabschnitt 4 und Aufreisslasche 5, von der Schraubkappe 1 entfernt werden, so dass diese vom Behälter 2 abgeschraubt werden kann.

Es wird nochmals auf die Figuren 2 und 4 hingewiesen. In der Figur 4 ist die Tülle 36 mit einer scharfen Kante 37 bei der Ausgussöffnung 38 dargestellt.

Wird die Schraubkappe 1 auf den Behälter 2 aufgeschraubt, dringt der Zapfen 22 in die Ausgussöffnung 38 ein. Die Kante 37 beginnt entlang dem gekrümmten Abschnitt 25 aufzulaufen und wird einwärts verformt, so dass der obere Flächenbereich der Ausgussöffnung 38 zum Anliegen an den geradlinigen Abschnitt 26 kommt. Damit wird die Tülle 36 bei der Ausgussöffnung 38 plastisch verformt, so dass keine freie Kante vorhanden ist, welche eine Verletzung herbeiführen könnte.

## Patentansprüche

1. Schraubkappe (1) zum Verschliessen eines Behälters (2), welche Schraubkappe (1) einen Schraubkappenkörper (3) und eine Garantiebandeinrichtung (4, 5) mit einem umlaufenden Bandabschnitt (4) und eine mit demselben verbundene Aufreisslasche (5) aufweist, welcher Bandabschnitt (4) bei seiner Innenseite innere Arretierglieder (6) mit jeweils einer Auflauframpe (7) und einer Arretierfläche (8) enthält, welcher Behälter (2) bei seiner Mündung entlang seinem Aussenumfang verlaufend angeordnete, bei verschlossenem Behälter (2) mit den inneren Arretiergliedern (6) kämmende äussere Arretierglieder (9) aufweist, und welcher Bandabschnitt (4) über erste Sollbruchstege (10) mit dem Schraubkappenkörper (3) verbunden ist, welche inneren Arretierglieder (6) über jeweils ein erstes Federglied (11) mit einem der ersten Sollbruchstege (10) in Verbindung steht, dadurch gekennzeichnet, dass die Aufreisslasche (5) über weitere Sollbruchstege (12) mit dem umlaufenden Bandabschnitt (4) verbunden ist, und dass die beim Bereich der Aufreisslasche (5) angeordneten inneren Arretierglieder (6) über weitere Federglieder (13) mit den weiteren Sollbruchstegen (12) in Verbindung stehen, wobei die Bruchfestigkeit der ersten Sollbruchstege (10) höher als die Bruchfestigkeit der weiteren Sollbruchstege (12) ist.

2. Schraubkappe nach Anspruch 1, dadurch gekennzeichnet, dass der umlaufende Bandabschnitt (4) abwechslungsweise angeordnete kreisbogenförmige (14) und U-förmige Abschnitte (15) aufweist, wobei jeder U-förmige Abschnitt (15) einen ersten (16) und einen zweiten Schenkel (17) aufweist, welche Schenkel (16, 17) über einen Basisabschnitt (18) miteinander verbunden sind, und dass jeder erste Schenkel (16) mit einem der inneren Arretierglieder (6), jeder zweite Schenkel (17) mit einem der ersten Sollbruchstege (10) und jeder Basisabschnitt (18) mit einem der weiteren Sollbruchstege (12) einstückig ausgebildet ist.

3. Schraubkappe nach Anspruch 2, dadurch gekennzeichnet, dass die Aufreisslasche (5) bei einem Ende über ein starres Uebergangsstück (19) mit dem ersten Schenkel (16) eines der U-förmigen Abschnitte (15) verbunden ist und zur Bildung einer Aufreisskerbe (29) mit dem dem U-förmigen Abschnitt (15) benachbarten kreisbogenförmigen Bandabschnitt (14) einen spitzen Winkel einschliesst.

4. Schraubkappe nach einem der vorangehenden Ansprüche, dadurch gekennzeichnet, dass der Schraubkappenkörper (3) ein langgestreckter Hohlkörper mit einer Innenwand (20) und einer Aussenwand (21) ist, der bei einem, die inneren Arretierglieder (6) enthaltenden Ende offen und beim entgegengehaltenen Ende zur Bildung eines Zenithes geschlossen ist, dass beim Zenith ein in den Innenraum des Hohlkörpers weisender Zapfen (22) mit einer Umfangswand (23) absteht, womit zwischen der Innenwand des Hohlkörpers und der Umfangswand (23) des Zapfens (22) ein Ringraum (24) gebildet ist, dass der beim Ringraum (24) angeordnete Abschnitt (25) der Innenwand (20) des Hohlkörpers gegen den Zapfen (22) hin gekrümmt und von einem geradlinig verlaufenden Wandabschnitt (26) gefolgt ist, welcher gegen die Umfangswand (23) des Zapfens (22) verläuft und bei seiner Uebergangsstelle (27) zum gekrümmten Wandabschnitt (25) mit demselben einen mindestens annähernd rechten Winkel einschliesst.

## Claims

1. Screw cap (1) closing a container (2), which screw cap (1) includes a screw cap body (3) and a warranty band device (4, 5) with a circumferentially extending band section (4) and a tear-off strip (5) joined to it, which band section (4) has internal locking elements (6) on its inner side, each with a sloping ramp (7) and a locking surface (8), which container (2) includes outer locking elements (9) that mesh with the inner locking elements (6) when container (2) is closed and are arranged along the outer periphery of the container at its outlet and which band section (4) is joined to the screw cap body (3) via first frangible webs (10), which inner locking elements (6) are each joined to one of the first frangible webs (10) via a corresponding first spring element (11), characterised in that the tear-off strip (5) is joined via additional frangible webs (12) to the circumferentially extending band section (4) and that the inner locking elements (6) which are arranged in the region of the tear-off strip (5) are joined to the additional frangible webs (12) via additional spring elements (13), whereby the rupture strength of the first frangible webs (10) is higher than the rupture strength of the additional frangible webs (12).

2. Screw cap according to claim 1, characterised in that the circumferentially extending band section (4) has alternately arranged circular arc-shaped (14) and U-shaped sections (15), whereby each U-shaped section (15) includes a first (16) and a second leg (17), which legs (16, 17) are joined to each other via a base section (18), and that each first leg (16) is structured integral with one of the inner locking elements (6), each second leg (17) is structured integral with one of the first frangible webs (10) and each base section (18) is structured integral with one of the additional frangible webs (12).

3. Screw cap according to claim 2, characterised in that the tear-off strip (5) is joined at one end via a rigid transition piece (19) to the first leg (16) of one of the U-shaped sections (15) and forms an acute angle with the circular arc-shaped band section (14) adjacent to the U-shaped section (15) to form a tear-off notch (29).

4. Screw cap according to one of the preceding claims, characterised in that the screw cap body (3) is an elongate hollow body with an inner wall (20) and an outer wall (21), which is open at one end containing the inner locking elements (6) and closed on the opposite end to form a zenith, that a pin (22) at the zenith with a peripheral wall (23) projects towards the inner space of the hollow body, so that between the inner wall of the hollow body and the peripheral wall (23) of pin (22) an annular space (24) is formed, that the section (25) of the inner wall (20) of the hollow body arranged in the annular space (24) is curved towards the pin (22) and is followed by a linear wall section (26), which extends towards the peripheral wall (23) of pin (22) and forms at its area of transition (27) to the curved wall section (25) with same at least approximately a right angle.

## Revendications

1. Bouchon fileté (1) pour fermer un conteneur (2), le bouchon comportant un corps (3) formant un capuchon fileté et un dispositif de bande de garantie (4, 5) avec une portion de bande périphérique (4) connectée à une languette d'arrachage (5), cette portion présentant sur son côté intérieur des organes intérieurs de blocage (6) comportant chacun une rampe de montée (7) et une surface-butoir (8), le conteneur comportant à son embouchure des organes extérieurs de blocage (9) coopérant lorsque le conteneur (2) est fermé avec les organes intérieurs de blocage (6), la portion de bande (4) étant réunie par des premiers pontets destinés à la rupture (10) avec le corps (3), les organes intérieurs de blocage (6) étant réunis par l'intermédiaire d'un premier organe formant ressort (11) avec un des premiers pontets (10), caractérisée en ce que la languette d'arrachage (5) est réunie par l'intermédiaire d'autres pontets destinés à la rupture (12) avec la portion de bande périphérique (4), et que les organes intérieurs de blocage (6) placés dans la région de la languette d'arrachage (5) sont réunis par l'intermédiaire d'autres organes formant ressort (13) avec les autres pontets destinés à la rupture (12), la résistance à la rupture des premiers pontets destinés à la rupture (10) étant supérieure à celle des autres pontets destinés à la rupture (12).

2. Bouchon fileté selon la revendication 1, caractérisée en ce que la portion de bande périphérique (4) présente alternativement des parties en arc de cercle (14) et des parties en forme de U (15), chacune de ces dernières comportant une première (16) et une seconde branche (17), les branches étant réunies par une base (18), et que chaque première branche (16) est formée d'une pièce avec un des organes intérieurs de blocage (6), chaque seconde branche (17) formée d'une pièce avec un des premiers pontets destinés à la rupture (10), et chaque base (18) formée d'une pièce avec un des autres pontets destiné à la rupture (12).

3. Bouchon fileté selon la revendication 2, caractérisé en ce qu'une des extrémités de la languette (5) est réunie par une pièce intermédiaire rigide (19) avec la première branche (16) d'une partie en forme de U (15), et qu'elle délimite un angle aigu avec la partie en arc de cercle (14) avoisinant cette partie en forme de U (15) afin de former une encoche d'arrachage (29).

4. Bouchon fileté selon une des revendications précédents, caractérisé en ce que le corps formant un capuchon fileté (3) est un corps creux allongé, avec une paroi intérieure (20) et une paroi extérieure (21), le corps étant ouvert à son extrémité contenant les organes intérieurs de blocage (6) et fermé à son autre extrémité pour former un zénith à l'endroit duquel un téton (22) comportant une paroi périphérique (23) s'étend vers l'intérieur du corps creux de manière à former un espace annulaire (24) entre la paroi intérieure (20) du corps creux et la paroi périphérique (23) du téton (22), que la partie (25) située dans la région de l'espace annulaire (24) de la paroi intérieure (20) du corps creux est courbée en direction du téton (22) et suivie d'une partie de paroi rectiligne (26) s'étendant vers la paroi périphérique (23) du téton (22) et formant à l'emplacement (27) de sa transition vers la partie courbe (25) de la paroi intérieure un angle au moins approximativement droit avec cette dernière.
